# EUROPÄISCHE PATENTANMELDUNG

(11) **EP 3 517 228 A1**
(43) Veröffentlichungstag der Anmeldung: **31.07.2019**
(21) Anmeldenummer: 18153836.4
(22) Anmeldetag: 29.01.2018
(51) Int. Cl.: B21B 37/00

(54) **REGELN EINES WALZPROZESSES**

(71) Anmelder: Primetals Technologies Austria GmbH, 4031 Linz (AT)
(72) Erfinder: Bergmann, Martin, 4020 Linz (AT); Krimpelstaetter, Konrad, 4210 Gallneukirchen (AT)
(74) Vertreter: Metals@Linz

(57) **Zusammenfassung**

Die Erfindung betrifft ein Verfahren und eine Regelvorrichtung zum Regeln eines Walzprozesses, bei dem ein Walzgut (3) in einem Walzspalt (9) zwischen zwei Arbeitswalzen (7) eines Walzgerüstes (1) gewalzt wird. Erfindungsgemäß werden ein Voreilungssollwert (fₛ) für eine Voreilung (f) des Walzgutes (3) vorgegeben und ein Voreilungsistwert (f_{M}) der Voreilung (f) des Walzgutes (3) ermittelt. Die Voreilung (f) des Walzgutes (3) wird auf den Voreilungssollwert (fₛ) geregelt, indem eine Schmiermittelrate (u_{R}) eines Schmiermittels auf das Walzgut (3) oder/und auf wenigstens eine Arbeitswalze (7) in Abhängigkeit von dem Voreilungsistwert (f_{M}) und dem Voreilungssollwert (fₛ) aufgebracht wird.

## Beschreibung

Die Erfindung betrifft ein Verfahren und eine Vorrichtung zum Regeln eines Walzprozesses, bei dem ein Walzgut in einem Walzspalt zwischen zwei Arbeitswalzen eines Walzgerüstes gewalzt wird.

Durch die Verformung des Walzgutes in dem Walzspalt weist das Walzgut vor dem Walzspalt eine kleinere und hinter dem Walzspalt eine größere Geschwindigkeit als die Walzenoberflächen der Arbeitswalzen des Walzgerüstes auf. In dem Bereich des Walzspaltes existiert ein so genannter neutraler Punkt, an dem die Geschwindigkeiten des Walzgutes und der Walzenoberflächen der Arbeitswalzen gleich groß sind. Der neutrale Punkt wird auch als Fließscheide bezeichnet. Die Lage des neutralen Punktes ist wichtig für den Walzprozess, weil der Walzprozess leicht instabil werden und es zum Durchrutschen des Walzgutes in dem Walzspalt kommen kann, wenn der neutrale Punkt zu nahe an der Austrittsposition liegt, an der das Walzgut aus dem Walzgerüst austritt, andererseits jedoch Reibungsverluste durch die Reibung zwischen den Walzenoberflächen und dem Walzgut mit zunehmender Entfernung des neutralen Punktes von der Austrittsposition zunehmen.

DE 10 2005 059 653 A1 offenbart ein Verfahren zum Steuern eines Walzprozesses, bei dem ein Metallband flachgewalzt wird. Mit Hilfe eines mathematischen Modells werden aus messbaren Prozessparametern die Größe der ebenen Fließspannung des Metallbandes und die Größe des hydrostatischen Druckes in dem neutralen Punkt geschätzt. Die Lage des neutralen Punktes wird auf Basis der geschätzten Größen, einer ersten Gruppe der messbaren Prozessparameter sowie des ebenen Elastizitätsmoduls und der Kompressibilität des Metallbandes berechnet, und der Walzprozess wird erforderlichenfalls nach Maßgabe der Lage des neutralen Punktes durch Eingreifen mit geeigneten Maßnahmen stabilisiert.

EP 2 651 577 B1 offenbart ein Verfahren und eine Vorrichtung zum Aufbringen eines Schmiermittels beim Walzen von metallischem Walzgut, insbesondere eines in einem Walzspalt zwischen zwei Arbeitswalzen hindurch geführten Walzbandes. Die Lehre der EP 2 651 577 B1 sieht vor, ein Gemisch aus Schmiermittel und einem Trägergas in einer Zerstäubungseinrichtung zu erzeugen und mittels Sprühdüsen auf die Oberfläche zumindest einer Arbeitswalze und/oder auf die Oberfläche des Walzbandes aufzutragen.

EP 2 893 986 A1 offenbart ein Verfahren und eine Vorrichtung zum Aufbringen eines Schmieröls beim Walzen eines metallischen flachen Walzguts in einem Walzgerüst. Das Schmieröl wird mittels Druckluft in Mischkammern von Spritzdüsen zu einem Aerosol zerstäubt und mit den Spritzdüsen auf das Walzgut und/oder mindestens eine Walze des Walzgerüsts aufgespritzt.

WO 2007/025682 A1 offenbart ein Verfahren zum Schmieren und Kühlen von Walzen und Metallband beim Walzen von Metallbändern, bei dem auf der Einlaufseite eine Minimalmenge an reinem Schmiermittel ohne hohen Wasseranteil mit kontrollierter Viskosität in Abhängigkeit verschiedener Prozessdaten kontinuierlich online dosiert über ein physikalisches Rechenmodell aufgetragen wird und auf der Auslaufseite ein Kühlmittel durch Sprühen aufgetragen wird.

EP 0 054 172 A2 offenbart ein Verfahren zum Walzen von spannungsfreiem Walzband durch Beeinflussung des Reibwertes zwischen den Bandoberflächen und den Walzenballenmantelflächen in Abhängigkeit von hinter dem letzten Gerüst in Querrichtung des Bandes liegenden Zonen ermittelten partiellen Zugspannungen, bei welchen die Mantelflächen des Walzenballens der Arbeitswalzen und/oder der Walzspalt mit Walzemulsion beaufschlagt werden. Dabei wird Grundöl der Emulsion vor dem Einlauf des Bandes in den Walzspalt in durch die ermittelten partiellen Zugspannungen bestimmten Mengen und örtlich begrenzten Bereichen unmittelbar auf die Bandoberfläche aufgetragen.

Der Erfindung liegt die Aufgabe zugrunde, ein Verfahren und eine Vorrichtung zum Regeln eines Walzprozesses anzugeben, die insbesondere hinsichtlich der Lage des neutralen Punktes verbessert sind.

Die Aufgabe wird erfindungsgemäß durch ein Verfahren mit den Merkmalen des Anspruchs 1 und durch eine Vorrichtung mit den Merkmalen des Anspruchs 12 gelöst.

Vorteilhafte Ausgestaltungen der Erfindung sind Gegenstand der abhängigen Ansprüche.

Mit dem erfindungsgemäßen Verfahren wird ein Walzprozess geregelt, bei dem ein Walzgut in einem Walzspalt zwischen zwei Arbeitswalzen eines Walzgerüstes gewalzt wird. Dabei werden ein Voreilungssollwert für eine Voreilung des Walzgutes vorgegeben und ein Voreilungsistwert der Voreilung des Walzgutes ermittelt. Die Voreilung des Walzgutes wird auf den Voreilungssollwert geregelt, indem eine Schmiermittelrate eines Schmiermittels auf das Walzgut oder/und auf wenigstens eine Arbeitswalze in Abhängigkeit von dem Voreilungsistwert und dem Voreilungssollwert aufgebracht wird.

Die Voreilung des Walzgutes ist folgendermaßen definiert: $f = \frac{{v}_{1} - {v}_{N}}{{v}_{N}} ,$ wobei f die Voreilung bezeichnet, v₁ die Austrittsgeschwindigkeit des Walzgutes hinter dem Walzgerüst bezeichnet und v_{N} die Walzengeschwindigkeit einer Walzenoberfläche einer Arbeitswalze bezeichnet, mit der das Walzgut gewalzt wird. Die Begriffe "vor" und "hinter" dem Walzgerüst oder Walzspalt beziehen sich dabei auf eine Walzrichtung, in der das Walzgut durch den Walzspalt geführt wird.

Unter einer Schmiermittelrate wird eine Schmiermittelmenge pro Zeiteinheit verstanden.

Die Erfindung nutzt aus, dass die durch Gleichung [1] definierte Voreilung ein Maß für die Lage des neutralen Punktes ist. Je näher der neutrale Punkt an der Austrittsposition des Walzgutes liegt, umso kleiner ist die Voreilung. Negative Werte der Voreilung signalisieren ein Durchrutschen des Walzgutes im Walzspalt. Durch die erfindungsgemäße Regelung der Voreilung kann daher die Lage des neutralen Punktes optimiert werden und es kann ein Durchrutschen des Walzgutes erkannt beziehungsweise einem Durchrutschen entgegengewirkt werden. Die Verwendung der Voreilung als Regelgröße hat zudem den Vorteil, dass die Voreilung in einfacher und zuverlässiger Weise bestimmt werden kann, da die Austrittsgeschwindigkeit des Walzgutes und die Walzengeschwindigkeit einer Arbeitswalze einfach und direkt ermittelt werden können.

Eine Ausgestaltung der Erfindung sieht dementsprechend vor, dass die Austrittsgeschwindigkeit des Walzgutes hinter dem Walzgerüst gemessen wird, eine Walzengeschwindigkeit einer Walzenoberfläche einer Arbeitswalze ermittelt wird und der Voreilungsistwert gemäß Gleichung [1] aus der Austrittsgeschwindigkeit und der Walzengeschwindigkeit ermittelt wird.

Die Erfindung nutzt ferner aus, dass die Voreilung beziehungsweise die Lage des neutralen Punktes durch eine Variation einer auf das Walzgut oder/und auf wenigstens eine Arbeitswalze ausgegebenen Schmiermittelrate geändert werden kann. Durch das Schmiermittel wird die Reibung zwischen den Arbeitswalzen und dem Walzgut beeinflusst. Die Änderung der Schmiermittelrate ändert daher die Reibung zwischen den Arbeitswalzen und dem Walzgut und verursacht dadurch auch eine Verschiebung des neutralen Punktes.

Die Regelung der Voreilung durch die Änderung der Schmiermittelrate ermöglicht auch eine optimierte Verwendung des Schmiermittels während des Walzprozesses, da die Schmiermittelrate nicht fest vorgegeben oder auf der Grundlage eines mit Unsicherheiten behafteten mathematischen Walzmodells des Walzprozesses eingestellt wird, sondern in Abhängigkeit von dem durch direkte Messungen ermittelbaren Voreilungistwert eingestellt wird, um die Voreilung auf den Voreilungssollwert zu regeln.

Zudem hat die Erfindung den Vorteil, dass ein gegebenenfalls zusätzlich verwendetes mathematisches Walzmodell des Walzprozesses, welches gleichzeitig eine Vielzahl von Prozessparametern (beispielsweise eine Walzkraftverteilung in den einzelnen Walzgerüsten einer Walzstrasse, Bandzüge und/oder Stichabnahmen in den Walzgerüsten) berücksichtigt, um das gewünschte Walzprodukt zu erzeugen, von der erfindungsgemäßen Regelung, die lediglich auf das Schmiermittelsystem einwirkt, nicht beeinflusst wird.

Das erfindungsgemäße Verfahren eignet sich daher auch besonders gut als eine Nachrüstlösung für bestehende Walzstraßen, um die Produktqualität zu erhöhen, ohne dass am bestehenden Walzmodell etwas geändert werden müsste. So ist beispielsweise bekannt, dass es besonders bei Arbeitswalzen mit langer Einsatzdauer aufgrund des Verschleißens der Oberflächentextur der Arbeitswalzen vermehrt zum unerwünschten Durchrutschen des Walzgutes in dem Walzspalt kommt, was in der Regel in einem klassischen Walzmodell nicht abgebildet wird. Wie oben bereits erwähnt wurde, kann das Durchrutschen bei dem erfindungsgemäßen Verfahren zuverlässig und rechtzeitig erkannt werden und dem Durchrutschen kann durch entsprechende Änderung der Schmiermittelrate entgegengewirkt werden.

Eine Ausgestaltung der Erfindung sieht vor, dass als Voreilungssollwert ungefähr 0,05 vorgegeben wird. Ein Voreilungssollwert von ungefähr 0,05 hat sich als vorteilhaft erwiesen, da bei diesem Wert der Voreilung der neutrale Punkt einerseits nahe an der Austrittsposition des Walzgutes hinter dem Walzspalt liegt, so dass die Reibungsverluste im Walzspalt minimiert werden, andererseits jedoch noch ein ausreichender Sicherheitsabstand des neutralen Punktes von der Austrittsposition vorhanden ist, um ein Durchrutschen des Walzgutes in dem Walzspalt zu vermeiden.

Eine weitere Ausgestaltung der Erfindung sieht vor, dass ein Hystereseintervall für die Voreilung vorgegeben wird und die Schmiermittelrate nur dann geändert wird, wenn der Voreilungsistwert das Hystereintervall verlässt. Beispielsweise ist eine obere Grenze des Hystereseintervalls etwa 0,03 größer als der Voreilungssollwert und/oder eine eine untere Grenze des Hystereseintervalls stimmt mit dem Voreilungssollwert überein. Dadurch wird erreicht, dass in die Schmiermittelbeaufschlagung erst dann eingegriffen wird, wenn der Voreilungsistwert das Hystereintervall verlässt, so dass die Regelung nicht zu unruhig wird. Eine mit dem Voreilungssollwert übereinstimmende untere Grenze des Hystereseintervalls ist insbesondere vorteilhaft, wenn der Voreilungssollwert einer Lage des neutralen Punktes nahe an der Austrittsposition des Walzgutes hinter dem Walzspalt entspricht, da in diesem Fall ein Unterschreiten des Voreilungssollwertes schnell zu einem Durchrutschen des Walzgutes in dem Walzspalt führen kann. Ein Überschreiten des Voreilungssollwertes um etwa 0,03 kann hingegen in der Regel toleriert werden, da dadurch die Reibungsverluste in dem Walzspalt nicht übermäßig ansteigen.

Weitere Ausgestaltungen der Erfindung sehen vor, dass ein Reibungskoeffizient einer Reibung zwischen dem Walzgut und einer Arbeitswalze bestimmt wird und die Schmiermittelrate auch in Abhängigkeit von dem Reibungskoeffizienten aufgebracht wird, oder/und dass eine in dem Walzspalt auf das Walzgut wirkende Walzkraft bestimmt wird und die Schmiermittelrate auch in Abhängigkeit von der Walzkraft aufgebracht wird. Diese Ausgestaltungen berücksichtigen, dass die Wirkung des Walzgerüstes auch von dem Reibungskoeffizienten der Reibung zwischen dem Walzgut und einer Arbeitswalze und der auf das Walzgut wirkenden Walzkraft abhängt und die Regelung daher durch die Berücksichtigung dieser Größen verbessert werden kann.

Eine weitere Ausgestaltung der Erfindung sieht vor, dass zum Aufbringen der Schmiermittelrate ein Gemisch aus Schmiermittel und einem Trägergas erzeugt und auf wenigstens eine Arbeitswalze oder/und in den Walzspalt gesprüht wird. Dieses Aufbringen von Schmiermittel, das auch als Minimum Quantity Lubrication bezeichnet wird, ist vorteilhaft, da das direkte Applizieren von reinem Schmierstoff in den Walzspalt beziehungsweise auf die Arbeitswalzen kurze Reaktionszeiten für die Regelung der Voreilung ermöglicht.

Alternativ oder zusätzlich kann zum Aufbringen der Schmiermittelrate eine Schmiermittel enthaltende Walzemulsion erzeugt und auf das Walzgut oder/und auf wenigstens eine Arbeitswalze aufgebracht werden, oder/und reines Schmiermittel vor dem Walzspalt und von dem Walzspalt beabstandet auf das Walzgut aufgebracht werden. Durch das Aufbringen einer Schmiermittel enthaltenden Walzemulsion können das Walzgut und die Arbeitswalzen zusätzlich gekühlt werden. Das Aufbringen reinen Schmiermittels vor dem Walzspalt und von dem Walzspalt beabstandet auf das Walzgut wird auch als Direktapplikation bezeichnet und ermöglicht eine gezielte Verbesserung der Schmierwirkung des Schmiermittels, hat jedoch aufgrund des Abstandes, in dem das Schmiermittel vor dem Walzspalt auf das Walzgut aufgebracht wird, eine größere Reaktionszeit für die Regelung der Voreilung als die Minimum Quantity Lubrication.

Eine erfindungsgemäße Regelvorrichtung zum Durchführen des erfindungsgemäßen Verfahrens umfasst eine Voreilungsermittlungsvorrichtung, die zum Ermitteln des Voreilungsistwertes der Voreilung des Walzgutes eingerichtet ist, eine Schmiermittelausgabevorrichtung, die zum Ausgeben des Schmiermittels auf das Walzgut oder/und auf wenigstens eine Arbeitswalze eingerichtet ist, und eine Regelungseinheit, die zum Regeln der Voreilung des Walzgutes auf den Voreilungssollwert durch Einstellen einer von der Schmiermittelausgabevorrichtung ausgegebenen Schmiermittelrate des Schmiermittels in Abhängigkeit von dem Voreilungsistwert und dem Voreilungssollwert eingerichtet ist.

Dabei ist die Voreilungermittlungsvorrichtung vorzugsweise zum Messen einer Austrittsgeschwindigkeit des Walzgutes hinter dem Walzgerüst und zum Ermitteln einer Walzengeschwindigkeit einer Walzenoberfläche einer Arbeitswalze eingerichtet.

Die Schmiermittelausgabevorrichtung ist beispielsweise zum Erzeugen eines Gemisches aus Schmiermittel und einem Trägergas und zum Sprühen des Gemisches auf wenigstens eine Arbeitswalze oder/und in den Walzspalt, oder/und zum Erzeugen einer Schmiermittel enthaltenden Walzemulsion und zum Ausgeben der Walzemulsion auf das Walzgut oder/und auf wenigstens eine Arbeitswalze, oder/und zum Ausgeben reinen Schmiermittels auf das Walzgut in einem Abstand vor dem Walzspalt eingerichtet.

Eine erfindungsgemäße Regelvorrichtung ermöglicht die Durchführung des erfindungsgemäßen Verfahrens. Die Vorteile einer derartigen Regelvorrichtung entsprechen daher den oben genannten Vorteilen des erfindungsgemäßen Verfahrens.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung von Ausführungsbeispielen, die im Zusammenhang mit den Zeichnungen näher erläutert werden. Dabei zeigen:
FIG 1 schematisch ein Walzgerüst, ein Walzgut und eine Schmiermittelausgabevorrichtung,
FIG 2 ein Diagramm einer Walzgutgeschwindigkeit in Abhängigkeit von einer Walzgutposition,
FIG 3 ein Blockschaltbild eines Regelkreises zum Regeln eines Walzprozesses.

Figur 1 zeigt schematisch ein Walzgerüst 1, mit ein Walzgut 3 gewalzt wird, und eine Schmiermittelausgabevorrichtung 5 zum Ausgeben eines Schmiermittels.

Das Walzgerüst 1 weist zwei Arbeitswalzen 7 auf, die durch einen Walzspalt 9 voneinander beabstandet sind. Das Walzgut 3 ist als ein metallisches Walzband ausgebildet, das in einer Walzrichtung 11 durch den Walzspalt 9 geführt wird. Beim Walzen des Walzgutes 3 drehen sich die beiden Arbeitswalzen 7 mit betragsmäßig gleichen, einander entgegengerichteten Winkelgeschwindigkeiten, so dass ihre Walzenoberflächen 13 eine Walzengeschwindigkeit v_{N} aufweisen, deren Richtung am Ort des Walzspaltes 9 mit der Walzrichtung 11 übereinstimmt.

Mit der Schmiermittelausgabevorrichtung 5 ist beispielsweise ein Gemisch aus Schmiermittel und einem Trägergas erzeugbar und auf die Arbeitswalzen 7 oder/und in den Walzspalt 9 sprühbar. Dazu weist die Schmiermittelausgabevorrichtung 5 beispielsweise eine Zerstäubungsvorrichtung, in der das Gemisch erzeugbar ist, und mehrere Sprühdüsen, mit denen das Gemisch ausgebbar ist, auf.

Alternativ oder zusätzlich ist mit der Schmiermittelausgabevorrichtung 5 beispielsweise eine Schmiermittel enthaltende Walzemulsion erzeugbar und auf das Walzgut 3 oder/und auf die Arbeitswalzen 7 ausgebbar.

Des Weiteren kann mit der Schmiermittelausgabevorrichtung 5 alternativ oder zusätzlich beispielsweise reines Schmiermittel vor dem Walzspalt 9 und von dem Walzspalt 9 beabstandet auf das Walzgut 3 ausgebbar sein.

Durch das mit der Schmiermittelausgabevorrichtung 5 ausgegebene Schmiermittel wird der Walzprozess in unten anhand von Figur 3 näher beschriebener Weise geregelt.

Figur 2 zeigt ein Diagramm einer Walzgutgeschwindigkeit v des Walzgutes 3 in Abhängigkeit von einer Walzgutposition x im Bereich des Walzspaltes 9. An einer Eintrittsposition x₀ vor dem Walzspalt 9 hat das Walzgut 3 eine Eintrittsgeschwindigkeit v₀. In Walzrichtung 11 nimmt die Walzgutgeschwindigkeit v im Bereich des Walzspaltes 9 zu bis sie an einer Austrittsposition x₁ hinter dem Walzspalt 9 eine Austrittsgeschwindigkeit v₁ erreicht. Zwischen der Eintrittsposition x₀ und der Austrittsposition x₁ nimmt die Walzgutgeschwindigkeit v an einer den neutralen Punkt definierenden Fließscheideposition x_{N} den Wert der Walzengeschwindigkeit v_{N} der Walzenoberflächen 13 der Arbeitswalzen 7 an.

Figur 3 zeigt ein Blockschaltbild eines Regelkreises zum Regeln des Walzprozesses, bei dem das Walzgut 3 in dem Walzspalt 9 zwischen den Arbeitswalzen 7 des Walzgerüstes 1 gewalzt wird. Der Walzprozess wird mit einer Regelvorrichtung geregelt, die eine Voreilungsermittlungsvorrichtung 15, die Schmiermittelausgabevorrichtung 5 und eine Regelungseinheit 17 umfasst. Die Regelungseinheit 17 ist der Regler des Regelkreises, die Schmiermittelausgabevorrichtung 5 ist das Stellglied des Regelkreises, die Voreilungsermittlungsvorrichtung 15 ist das Messglied des Regelkreises und das Walzgerüst 1 und das Walzgut 3 bilden die Regelstrecke 19 des Regelkreises.

Die Regelgröße des Regelkreises ist die Voreilung f des Walzgutes 3, die gemäß Gleichung [1] aus der Austrittsgeschwindigkeit v₁ und der Walzengeschwindigkeit v_{N} gebildet wird. Figur 2 zeigt, dass die Voreilung f ein Maß für die Lage des neutralen Punktes ist. Je näher der neutrale Punkt an der Austrittsposition x₁ liegt, umso kleiner ist die Voreilung f. Die Voreilung f eignet sich daher insbesondere als Regelgröße zur Regelung der Lage des neutralen Punktes.

Zur Regelung des Walzprozesses wird ein Voreilungssollwert fₛ vorgegeben, auf den die Voreilung f geregelt wird. Als Voreilungssollwert fₛ wird beispielsweise etwa 0,05 vorgegeben.

Mit der Voreilungsermittlungsvorrichtung 15 wird ein Voreilungsistwert f_{M} der Voreilung f ermittelt. Dazu ist die Voreilungermittlungsvorrichtung 15 zum Messen der Austrittsgeschwindigkeit v₁ des Walzgutes 3 hinter dem Walzspalt 9 und zum Ermitteln der Walzengeschwindigkeit v_{N} eingerichtet. Die Austrittsgeschwindigkeit v₁ wird beispielsweise mittels wenigstens einer Bandzugmessrolle gemessen, die hinter dem Walzgerüst 1 angeordnet ist und auf einer Walzgutoberfläche des Walzgutes 3 abrollt. Alternativ wird die Austrittsgeschwindigkeit v₁ optisch gemessen, beispielsweise mittels einer Lasermessung. Die Walzengeschwindigkeit v_{N} einer Arbeitswalze 7 wird beispielsweise aus der Winkelgeschwindigkeit und dem Radius der Arbeitswalze 7 ermittelt, wobei die Winkelgeschwindigkeit beispielsweise aus einer Drehzahl eines die Arbeitswalze 7 antreibenden Motors ermittelt wird.

Aus dem Voreilungssollwert f_{S} und dem Voreilungsistwert f_{M} wird eine Regeldifferenz gebildet, indem der Voreilungsistwert f_{M} von dem Voreilungssollwert f_{S} subtrahiert wird. Die Regelungseinheit 17 bildet eine von der Regeldifferenz abhängige Steuergröße u, mit der die Schmiermittelausgabevorrichtung 5 angesteuert wird. Von der Schmiermittelausgabevorrichtung 5 wird als Stellgröße des Regelkreises eine von der Steuergröße u abhängige Schmiermittelrate u_{R} des Schmiermittels ausgegeben, wobei die Schmiermittelrate u_{R} eine Schmiermittelmenge pro Zeiteinheit bezeichnet. Beispielsweise wird ein Hystereseintervall für die Voreilung f vorgegeben und die Schmiermittelrate u_{R} wird nur dann geändert, wenn der Voreilungsistwert f_{M} das Hystereintervall verlässt. Beispielsweise wird ein Hystereseintervall vorgegeben, dessen obere Grenze etwa 0,03 größer als der Voreilungssollwert f_{S} ist und dessen untere Grenze mit dem Voreilungsistwert f_{M} übereinstimmt.

In einer Weitergestaltung des anhand von Figur 3 beschriebenen Verfahrens zur Regelung des Walzprozesses wird die Schmiermittelrate u_{R} zusätzlich in Abhängigkeit von wenigstens einem weiteren Parameter des Walzprozesses eingestellt. Beispielsweise wird als ein weiterer Parameter ein Reibungskoeffizient einer Reibung zwischen dem Walzgut 3 und einer Arbeitswalze 7 bestimmt und die Schmiermittelrate u_{R} wird auch in Abhängigkeit von dem Reibungskoeffizienten eingestellt. Alternativ oder zusätzlich wird als ein weiterer Parameter beispielsweise eine in dem Walzspalt 9 auf das Walzgut 3 wirkende Walzkraft bestimmt und die Schmiermittelrate u_{R} wird auch in Abhängigkeit von der Walzkraft eingestellt. Der Reibungskoeffizient und/oder die Walzkraft werden dabei beispielsweise mittels eines Walzspaltmodells in Echtzeit aus aktuellen Prozessgrößen des Walzprozesses ermittelt.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Bezugszeichenliste

- 1: Walzgerüst
- 3: Walzgut
- 5: Schmiermittelausgabevorrichtung
- 7: Arbeitswalze
- 9: Walzspalt
- 11: Walzrichtung
- 13: Walzenoberfläche
- 15: Voreilungsermittlungsvorrichtung
- 17: Regelungseinheit
- 19: Regelstrecke
- f: Voreilung
- f_{M}: Voreilungsistwert
- f_{S}: Voreilungssollwert
- v: Walzgutgeschwindigkeit
- v₀: Eintrittsgeschwindigkeit
- v₁: Austrittsgeschwindigkeit
- v_{N}: Walzengeschwindigkeit
- u: Steuergröße
- u_{R}: Schmiermittelrate
- x: Walzgutposition
- x₀: Eintrittsposition
- x₁: Austrittsposition
- x_{N}: Fließscheideposition

## Patentansprüche

1. Verfahren zum Regeln eines Walzprozesses, bei dem ein Walzgut (3) in einem Walzspalt (9) zwischen zwei Arbeitswalzen (7) eines Walzgerüstes (1) gewalzt wird, wobei
- ein Voreilungssollwert (f_{S}) für eine Voreilung (f) des Walzgutes (3) vorgegeben wird,
- ein Voreilungsistwert (f_{M}) der Voreilung (f) des Walzgutes (3) ermittelt wird,
- und die Voreilung (f) des Walzgutes (3) auf den Voreilungssollwert (f_{S}) geregelt wird, indem eine Schmiermittelrate (u_{R}) eines Schmiermittels auf das Walzgut (3) oder/und auf wenigstens eine Arbeitswalze (7) in Abhängigkeit von dem Voreilungsistwert (f_{M}) und dem Voreilungssollwert (f_{S}) aufgebracht wird.

2. Verfahren nach Anspruch 1,
**dadurch gekennzeichnet, dass** eine Austrittsgeschwindigkeit (v₁) des Walzgutes (3) hinter dem Walzgerüst (1) gemessen wird, eine Walzengeschwindigkeit (v_{N}) einer Walzenoberfläche (13) einer Arbeitswalze (7) ermittelt wird und der Voreilungsistwert (f_{M}) aus der Austrittsgeschwindigkeit (v₁) und der Walzengeschwindigkeit (v_{N}) ermittelt wird.

3. Verfahren nach Anspruch 1 oder 2,
**dadurch gekennzeichnet, dass** als Voreilungssollwert (f_{S}) ungefähr 0,05 vorgegeben wird.

4. Verfahren nach einem der vorhergehenden Ansprüche,
**dadurch gekennzeichnet, dass** ein Hystereseintervall für die Voreilung (f) vorgegeben wird und die Schmiermittelrate (u_{R}) nur dann geändert wird, wenn der Voreilungsistwert (f_{M}) das Hystereintervall verlässt.

5. Verfahren nach Anspruch 4,
**dadurch gekennzeichnet, dass** eine obere Grenze des Hystereseintervalls etwa 0,03 größer als der Voreilungssollwert (f_{S}) ist.

6. Verfahren nach Anspruch 4 oder 5,
**dadurch gekennzeichnet, dass** eine untere Grenze des Hystereseintervalls mit dem Voreilungssollwert (f_{S}) übereinstimmt.

7. Verfahren nach einem der vorhergehenden Ansprüche,
**dadurch gekennzeichnet, dass** ein Reibungskoeffizient einer Reibung zwischen dem Walzgut (3) und einer Arbeitswalze (7) bestimmt wird und die Schmiermittelrate (u_{R}) auch in Abhängigkeit von dem Reibungskoeffizienten aufgebracht wird.

8. Verfahren nach einem der vorhergehenden Ansprüche,
**dadurch gekennzeichnet, dass** eine in dem Walzspalt (9) auf das Walzgut (3) wirkende Walzkraft bestimmt wird und die Schmiermittelrate (u_{R}) auch in Abhängigkeit von der Walzkraft aufgebracht wird.

9. Verfahren nach einem der vorhergehenden Ansprüche,
**dadurch gekennzeichnet, dass** zum Aufbringen der Schmiermittelrate (u_{R}) ein Gemisch aus Schmiermittel und einem Trägergas erzeugt und auf wenigstens eine Arbeitswalze (7) oder/und in den Walzspalt (9) gesprüht wird.

10. Verfahren nach einem der vorhergehenden Ansprüche,
**dadurch gekennzeichnet, dass** zum Aufbringen der Schmiermittelrate (u_{R}) eine Schmiermittel enthaltende Walzemulsion erzeugt und auf das Walzgut (3) oder/und auf wenigstens eine Arbeitswalze (7) aufgebracht wird.

11. Verfahren nach einem der vorhergehenden Ansprüche,
**dadurch gekennzeichnet, dass** zum Aufbringen der Schmiermittelrate (u_{R}) reines Schmiermittel vor dem Walzspalt (9) und von dem Walzspalt (9) beabstandet auf das Walzgut (3) aufgebracht wird.

12. Regelvorrichtung zum Durchführen des Verfahrens gemäß einem der vorhergehenden Ansprüche, umfassend
- eine Voreilungsermittlungsvorrichtung (15), die zum Ermitteln des Voreilungsistwertes (f_{M}) der Voreilung (f) des Walzgutes (3) eingerichtet ist,
- eine Schmiermittelausgabevorrichtung (5), die zum Ausgeben des Schmiermittels auf das Walzgut (3) oder/und auf wenigstens eine Arbeitswalze (7) eingerichtet ist, und
- eine Regelungseinheit (17), die zum Regeln der Voreilung (f) des Walzgutes (3) auf den Voreilungssollwert (f_{S}) durch Einstellen einer von der Schmiermittelausgabevorrichtung (5) ausgegebenen Schmiermittelrate (u_{R}) des Schmiermittels in Abhängigkeit von dem Voreilungsistwert (f_{M}) und dem Voreilungssollwert (f_{S}) eingerichtet ist.

13. Regelvorrichtung nach Anspruch 12,
**dadurch gekennzeichnet, dass** die Voreilungermittlungsvorrichtung (15) zum Messen einer Austrittsgeschwindigkeit (v₁) des Walzgutes (3) hinter dem Walzgerüst (1) und zum Ermitteln einer Walzengeschwindigkeit (v_{N}) einer Walzenoberfläche (13) einer Arbeitswalze (7) eingerichtet ist.

14. Regelvorrichtung nach Anspruch 12 oder 13,
**dadurch gekennzeichnet, dass** die Schmiermittelausgabevorrichtung (5) zum Erzeugen eines Gemisches aus Schmiermittel und einem Trägergas und zum Sprühen des Gemisches auf wenigstens eine Arbeitswalze (7) oder/und in den Walzspalt (9), oder/und zum Erzeugen einer Schmiermittel enthaltenden Walzemulsion und zum Ausgeben der Walzemulsion auf das Walzgut (3) oder/und auf wenigstens eine Arbeitswalze (7), oder/und zum Ausgeben reinen Schmiermittels auf das Walzgut (3) in einem Abstand vor dem Walzspalt (9) eingerichtet ist.
